# FASCICULE DE BREVET EUROPEEN

(11) **EP 1 240 096 B1**
(45) Date de publication et mention de la délivrance du brevet: **21.04.2004**
(21) Numéro de dépôt: 00988929.6
(22) Date de dépôt: 15.12.2000
(51) Int. Cl.: B65H 49/28, B65H 49/30

(54) **DEVIDOIR D'ELEMENTS FILAIRES POUR LE CABLAGE INTERIEUR DE BATIMENTS**
ABWICKELVORRICHTUNG FÜR LANGGESTRECKTES GUT ZUR INNEREN VERDRAHTUNG VON GEBÄUDEN
REEL FOR WIRE ELEMENTS FOR THE INSIDE WIRING OF BUILDINGS

(30) Priorité: 21.12.1999 FR 9916096
(43) Date de publication de la demande: 18.09.2002
(73) Titulaire: FRANCE TELECOM, 75015 Paris (FR)
(72) Inventeur: REAU, Anne-Cécile, F-22560 Pleumeur Bodou (FR); PETIT, Alain, F-22140 Pluzunet (FR); LECOQ, Daniel, F-22140 Berhet (FR); CAMPION, Jean-Luc, F-22700 Saint Quay Perros (FR)
(74) Mandataire: Lemoyne, Didier
(86) Numéro de dépôt international: PCT/FR2000/003551
(87) Numéro de publication internationale: WO 2001/046054

(56) Documents cités:
- EP-A- 0 890 540
- FR-A- 2 428 602
- US-A- 2 895 691
- US-A- 2 954 942
- US-A- 4 089 486
- US-A- 4 471 921
- US-A- 4 826 100

## Description

La présente invention concerne un dévidoir d'éléments filaires pour le câblage intérieur de bâtiments.

L'invention trouve une application particulièrement avantageuse dans le domaine de l'installation à l'intérieur de bâtiments de tubes de précâblage ou d'associations de tubes, telles que les nappes planaires,.

Actuellement, le précâblage d'un bâtiment au moyen de tubes est effectué par dévidage depuis un touret posé sur un dérouleur constitué essentiellement par un axe horizontal autour duquel le touret peut tourner librement sous l'action de la force de tirage exercée sur l'élément filaire enroulé, tube par exemple.

Toutefois, l'utilisation de tourets présente un certain nombre d'inconvénients. En effet, du fait de leurs grandes dimensions les tourets sont généralement installés à l'extérieur des bâtiments, et, même s'il est parfois possible de les faire entrer dans les couloirs, leur manutention reste difficile. De plus, le dévidage de ces tourets est bruyant.

D'autre part, l'encombrement et l'éloignement du touret n'autorisent pas le dévidage des longueurs d'éléments filaires directement dans les chemins de câbles des bâtiments. Il faut d'abord couper des longueurs de tubes à même le sol, ce qui pose des problème de sécurité pour les tubes car des personnes peuvent marcher dessus et les détériorer, puis les poser dans les infrastructures de câblage.

Par ailleurs, on connaît des brevets américains 4,826,100 et 4,089,486 des dévidoirs pour câbles comprenant un bac dans lequel est disposée une bobine munie de moyens de rotation qui, en coopération avec des moyens de correspondants du bac, assurent la rotation de la bobine, ladite bobine présentant en outre une paroi intérieure qui, avec la paroi extérieure du bac, définit un logement annulaire pour les câbles.

Le problème technique à résoudre par l'objet de la présente invention est de proposer un dévidoir d'éléments filaires pour le câblage intérieur de bâtiments, qui permettrait une manipulation beaucoup plus facile et efficace desdits éléments filaires qu'avec les tourets utilisés jusqu'à présent.

La solution au problème technique posé consiste, selon la présente invention, en un dévidoir d'éléments filaires pour le câblage intérieur de bâtiments, comprenant :
- un bac, de forme générale torique, présentant une paroi extérieure cylindrique d'axe A et un fond sensiblement plan, ladite paroi extérieure étant pourvue d'une ouverture latérale pour le passage desdits éléments filaires,
- une bobine destinée à être introduite dans le bac et à recevoir les éléments filaires enroulés autour d'un moyeu cylindrique bordé par un flasque annulaire, apte à venir en appui sur le fond du bac, remarquable en ce que ledit bac présente une paroi intérieure, également cylindrique, coaxiale à la paroi extérieure, ledit fond reliant les parois extérieure et intérieure perpendiculairement à l'axe A, et en ce que ledit moyeu cylindrique est apte à s'emboîter autour de ladite paroi intérieure.

Ainsi, le dévidoir conforme à l'invention permet un dévidage horizontal des tubes enroulés en couronne autour du moyeu de la bobine, le dévidoir étant posé à même le sol, l'axe A en position verticale. Il n'exige donc aucun matériel de déroulage particulier et peut présenter une surface au sol réduite, ce qui autorise son utilisation dans des immeubles, au plus près des chemins de câbles. En conséquence, il n'est pas nécessaire de découper des longueurs de câbles prédéterminées, il suffit au contraire d'amener directement les éléments filaires depuis le dévidoir de l'invention jusque dans les infrastructures de câblage, d'où un gain appréciable sur le temps d'installation. Il en résulte une meilleure sécurité pour les tubes, ou nappes de tubes, puisqu'il n'est plus besoin de les faire reposer sur le sol pour les couper. On notera également que si les chemins de câbles sont très hauts par exemple, il est possible de les installer sur des bâtis plutôt que de couper des longueurs de tubes, ceci en vertu de la taille réduite et du faible poids du dévidoir conforme à l'invention.

De manière à obtenir un dévidage facile sous une faible force de tirage, l'invention prévoit que le fond du bac comporte une pluralité de billes de roulement.

Bien entendu, l'invention s'étend à d'autres éléments filaires que des tubes ou nappes de tubes de précâblage comme les câbles, cuivre ou optiques.

Enfin, un autre avantage du dévidoir, objet de l'invention, est qu'il se prête bien au dévidage simultané et indépendant de plusieurs câbles ou tubes sans augmentation de l'encombrement au sol. Cet avantage supplémentaire du dévidoir de l'invention est atteint du fait qu'il comprend également un couvercle circulaire destiné à fermer le bac à l'opposé du fond. On peut ainsi empiler plusieurs dévidoirs de l'invention les uns sur les autres, le fond d'un dévidoir reposant sur le couvercle du dévidoir immédiatement inférieur.

La description qui va suivre en regard des dessins annexés, donnés à titre d'exemples non limitatifs, fera bien comprendre en quoi consiste l'invention et comment elle peut être réalisée.

La figure 1 est une vue en perspective éclatée d'un dévidoir selon l'invention.

La figure 2 est une vue en perspective d'un empilement d'une pluralité de dévidoirs conformes à la figure 1.

Sur la figure 1 est représenté de manière éclatée un dévidoir 1 destiné à recevoir, en vue de leur dévidage, des éléments filaires, tels que câbles ou tubes de précâblage, pour le câblage intérieur de bâtiments.

Ce dévidoir 1 comprend divers éléments, à savoir un bac 10, une bobine 20 et un couvercle 30 qui vont maintenant être décrits en détail.

Le bac 10 a une forme générale torique et est constitué de deux parois cylindriques 11, 12 coaxiales d'axe commun A. La paroi 11 est dite extérieure et la paroi 12 intérieure. Ces deux parois sont reliées entre elles par un fond 13 sensiblement perpendiculairement à l'axe A. Le bac 10 se présente donc comme un réceptacle pour des éléments filaires assemblés en couronne et aptes à être dévidés hors du bac en passant à travers une ouverture latérale 14 pratiquée dans la paroi cylindrique extérieure 11.

La bobine 20 est prévue pour recevoir des couronnes d'éléments filaires et comprend à cet effet un moyeu cylindrique 21 bordé à une extrémité par un flasque 22. La bobine 20 est destinée à être introduite dans le bac 10, le moyeu cylindrique 21 venant s'emboîter autour de la paroi intérieure 12 et le flasque 22 venant en appui sur le fond 13 du bac 10. De cette manière, lors du tirage des éléments filaires à travers l'ouverture 14, la bobine 20 tourne librement autour de la paroi cylindrique intérieure 12 formant axe de rotation.

Afin de rendre la rotation de la bobine 20 plus aisée, le fond 13 du bac 10 est équipé d'une pluralité de billes 15 de roulement.

Le couvercle 30 a pour but de fermer le bac 10 à l'opposé du fond 13. Cette disposition est particulièrement avantageuse car elle permet d'empiler plusieurs dévidoirs les uns sur les autres, comme les dévidoirs 1, 1', 1" de la figure 2. On obtient ainsi de pouvoir tirer indépendamment ou collectivement plusieurs éléments filaires différents pour le même encombrement au sol.

Eventuellement, le couvercle 30 présente une ouverture centrale 31 de diamètre sensiblement égal au diamètre de la paroi intérieure 12.

A titre d'exemple, le diamètre du dévidoir 1 est de l'ordre de 70 cm, ce qui représente une surface au sol inférieure à 0,4 m2, pour une hauteur de l'ordre d'une vingtaine de centimètres.

On peut également noter que l'utilisation de matériaux plastiques comme l'ABS permet de réaliser des dévidoirs très légers.

## Revendications

1. Dévidoir d'éléments filaires pour le câblage intérieur de bâtiments, comprenant :
- un bac (10), de forme générale torique, présentant une paroi extérieure (11) cylindrique d'axe A et un fond (13) sensiblement plan, ladite paroi extérieure (11) étant pourvue d'une ouverture latérale (14) pour le passage desdits éléments filaires,
- une bobine (20) destinée à être introduite dans le bac (10), et à recevoir les éléments filaires enroulés autour d'un moyeu cylindrique (21) bordé par un flasque annulaire (22) apte à venir en appui sur le fond (13) du bac (10), **caractérisé en ce que** ledit bac (10) présente une paroi intérieure (12), également cylindrique, coaxiale à la paroi extérieure (11), ledit fond (13) reliant les parois extérieure (11) et intérieure (12) perpendiculairement à l'axe A, et **en ce que** ledit moyeu cylindrique (21) est apte à s'emboîter autour de ladite paroi intérieure (12).

2. Dévidoir selon la revendication 1, **caractérisé en ce que** le fond (13) du bac (10) comporte une pluralité de billes (15) de roulement.

3. Dévidoir selon l'une des revendications 1 ou 2, **caractérisé en ce qu'**il comprend également un couvercle circulaire (30) destiné à fermer le bac (10) à l'opposé du fond (13).

4. Dévidoir selon la revendication 3, **caractérisé en ce que** le couvercle (30) présente une ouverture centrale (31) de diamètre sensiblement égal au diamètre de la paroi intérieure (12).

5. Empilement de dévidoirs (1',1',1") selon l'une des revendications 3 ou 4, **caractérisé en ce que** le fond d'un dévidoir repose sur le couvercle du dévidoir immédiatement inférieur.

## Claims

1. Reel for wire elements for the internal cabling of buildings and including :
- a general toric-shaped container (10) having one external cylindrical wall (11) of axis A and an approximately flat bottom (13), said external wall (11) being provided with a lateral opening (14) for the passage of said wire elements,
- a coil (20) intended to be introduced into the container (10) and to receive the wire elements wound around a cylindrical hub (21) bordered by an annular flange (22) able to come into support on the bottom (13) of the container (10), **characterised in that** said container (10) has one internal wall (12), also cylindrical, coaxial to the external wall (11), said bottom (13) connecting the external (11) and internal (12) walls perpendicular to the axis A, and **in that** said cylindrical hub (21) is able to be nested around said internal wall (12).

2. Reel according to claim 1, **characterised in that** the bottom (13) of the container (10) comprises a plurality of bearing balls (15).

3. Reel according to claim 1 or 2, **characterised in that** it also includes a circular cover (30) for closing the container (10) opposite the bottom (13).

4. Reel according to claim 3, **characterised in that** the cover (30) has a central opening (31) with a diameter approximately equal to the diameter of the internal wall (12).

5. Stacking of reels (1',1',1'') according to claim 3 or 4, **characterised in that** the bottom of a reel rests on the cover of the reel device immediately lower down.

## Patentansprüche

1. Abgabevorrichtung von Drahtelementen für die Innenverkabelung von Gebäuden, umfassend:
- einen Behälter (10) in allgemein torischer Form mit einer zylindrischen Außenwand (11) der Achse A und einem deutlich ebenen Boden (13), wobei die genannte Außenwand (11) mit einer seitlichen Öffnung (14) für den Durchgang der genannten Drahtelemente versehen ist,
- eine zum Einführen in den Behälter (10) und zur Aufnahme der um eine mit einem zum Aufstützen auf dem Boden (13) des Behälters (10) geeigneten ringförmigen Flansch (22) umrandete zylindrische Nabe (21) aufgerollten Drahtelemente bestimmte Spule (20), **dadurch gekennzeichnet, dass** der genannte Behälter (10) eine ebenfalls zylindrische, zur Außenwand (11) koaxiale Innenwand (12) aufweist, wobei der genannte Boden (13) die Außenwand (11) und die Innenwand (12) senkrecht zur Achse A miteinander verbindet und dass die genannte zylindrische Nabe (12) zum Eingreifen um die genannte Innenwand (12) geeignet ist.

2. Abgabevorrichtung gemäß Anspruch 1, **dadurch gekennzeichnet, dass** der Boden (13) des Behälters (10) eine Vielzahl von Rollenkugeln (15) umfasst.

3. Abgabevorrichtung gemäß Anspruch 1 oder 2, **dadurch gekennzeichnet, dass** er ebenfalls einen zum Schließen des Behälters (10) gegenüber dem Boden (13) bestimmten kreisrunden Deckel (30) umfasst.

4. Abgabevorrichtung gemäß Anspruch 3, **dadurch gekennzeichnet, dass** der Deckel (30) eine zentrale Öffnung (31) mit deutlich gleichem Durchmesser wie den Durchmesser der Innenwand (12) aufweist.

5. Stapelung von Abgabevorrichtungen (1', 1', 1'') gemäß Anspruch 3 oder 4, **dadurch gekennzeichnet, dass** der Boden einer Abgabevorrichtung auf dem Deckel der unmittelbar darunter liegenden Abgabevorrichtung ruht.
